# EUROPÄISCHE PATENTANMELDUNG

(11) **EP 4 470 958 A1**
(43) Veröffentlichungstag der Anmeldung: **04.12.2024**
(21) Anmeldenummer: 24176532.0
(22) Anmeldetag: 17.05.2024
(51) Int. Cl.: B65H 69/06, B65H 54/71

(54) **SCHERENELEMENTE FÜR EINE FADENSCHNEIDEINRICHTUNG**

(30) Priorität: 01.06.2023 DE 102023114448
(71) Anmelder: Rieter Automatic Winder GmbH, 52525 Heinsberg (DE)
(72) Erfinder: PERSEKE, Jörg, 41199 Mönchengladbach (DE)
(74) Vertreter: Rieter

(57) **Zusammenfassung**

Die Erfindung betrifft Scherenelemente 46 für eine Fadenschneideinrichtung 41 einer Fadenverbindungsvorrichtung 19 zum knotenfreien Verbinden zweier Fadenenden, mit jeweils einer Fadenschneideinrichtung 41 oberhalb und unterhalb eines Spleißkanals 29 der Fadenverbindungsvorrichtung 19, umfassend jeweils zwei Scherenelemente 46, die jeweils eine Schneidkante47, 48 aufweisen und die zum Ablängen der Fadenenden relativ zueinander beweglich gelagert sind.

Erfindungsgemäß ist vorgesehen, dass wenigstens ein Scherenelement 46 zur Ausbildung zweier symmetrischer Schneidkanten 47, 48 ausgebildet ist, und dass beide Schneidkanten 47, 48 eines Scherenelements 46 zum Ablängen des Fadens geeignet sind.

## Beschreibung

Die Erfindung betrifft Scherenelemente für eine Fadenschneideinrichtung einer Fadenverbindungsvorrichtung zum knotenfreien Verbinden zweier Fadenenden, mit jeweils einer Fadenschneideinrichtung oberhalb und unterhalb eines Spleißkanals der Fadenverbindungsvorrichtung, umfassend jeweils zwei Scherenelemente, die jeweils eine Schneidkante aufweisen und die zum Ablängen der Fadenenden relativ zueinander beweglich gelagert sind. Des Weiteren betrifft die Erfindung eine Fadenverbindungsvorrichtung umfassend ein solches Scherenelement, eine Auflaufspulen herstellende Textilmaschine umfassend eine solche Fadenverbindungsvorrichtung, sowie ein Verfahren zur Herstellung solcher Scherenelemente.

Fadenverbindungsvorrichtungen sind in der Textilindustrie, insbesondere im Zusammenhang mit Spulmaschinen und Luftspinnmaschinen, seit langem bekannt und in vielen Druckschriften ausführlich beschrieben.

Mittels solcher Fadenverbindungsvorrichtungen werden zwei Fadenenden pneumatisch zu einer knotenfreien Verbindung zusammengefügt, die nahezu Garnfestigkeit aufweist und ein fast garngleiches Aussehen besitzt. Das heißt, wenn es an einer der Arbeitsstellen einer Spulmaschine während des Spulprozesses zu einem Fadenbruch oder einem definierten Reinigerschnitt kommt, werden die Fadenenden des getrennten Fadens zunächst durch spezielle pneumatische Einrichtungen in den Bereich der Fadenverbindungsvorrichtungen zurückgeholt.

Eine Saugdüse holt beispielsweise das Fadenende des so genannten Oberfadens von der Kreuzspule zurück und fädelt es in den Spleißkanal des Spleißprismas der Fadenverbindungsvorrichtung, eine oberhalb des Spleißkanals angeordnete Fadenklemmeinrichtung sowie in eine unterhalb des Spleißkanals positionierte Fadenschneideinrichtung ein. Gleichzeitig oder im Anschluss wird auch das Fadenende des so genannten Unterfadens, der von einer in Spulstellung positionierten Vorlagespule stammt, mittels eines unterdruckbeaufschlagbaren Greiferrohres in den Spleißkanal des Spleißprismas, eine unterhalb des Spleißkanals angeordnete Fadenklemmeinrichtung sowie eine oberhalb des Spleißkanals angeordnete Fadenschneidvorrichtung eingefädelt. Anschließend werden die Fadenenden durch die Fadenschneideinrichtungen abgelängt, in sogenannte Halte- und Auflöseröhrchen eingesaugt und dort für den nachfolgenden Spleißvorgang vorbereitet. Das bedeutet, die Fadenenden werden in den Halte- und Auflöseröhrchen zunächst weitestgehend von ihrer Garndrehung befreit, bevor sie durch einen Fadenzubringer so in den Spleißkanal zurückgezogen werden, dass die Fadenenden im Spleißkanal mit einer vorgebbaren Überdeckung nebeneinander liegen und dort schließlich pneumatisch verwirbelt werden können.

Durch die DE 195 10 171 A1 ist beispielsweise eine Fadenverbindungsvorrichtung beschrieben, bei der der Antrieb der verschiedenen Funktionselemente, wie unter anderem die Fadenklemm- und Schneideinrichtung, über ein Kurvenscheibenpaket, welches über eine Steckkupplung an einen arbeitsstelleneigenen Antrieb angeschlossen ist, erfolgt.

In der DE 10 2006 006 390 A1 ist eine Fadenverbindungsvorrichtung offenbart, die innerhalb des Gehäuses ein schwenkbar gelagertes Steuersegment mit einer Außenverzahnung sowie einen mit einem Antriebsritzel ausgestatteten, definiert ansteuerbaren Schrittmotor aufweisen. An das antreibbare Steuersegment sind direkt oder indirekt die verschiedenen Funktionselemente der Fadenverbindungsvorrichtung angeschlossen. Das Steuersegment ist beispielsweise über eine spezielle Hebelmechanik mit den Fadenklemm- und schneideinrichtungen verbunden.

Gemäß der DE 10 2016 115 732 A1 ist eine Fadenspleißvorrichtung mit einem auf einem Luftverteilerkörper angeordneten Spleißprisma sowie zwei rotatorisch am Luftverteilerkörper gelagerte Steuerelemente offenbart, welche jeweils durch einen Einzelantrieb definiert beaufschlagbar sind und mittels derer die Fadenbehandlungseinrichtungen, wie insbesondere die Fadenschneideinrichtung, die Fadenklemmeinrichtung und/oder der Fadenzubringer bedarfsgerecht ansteuerbar sind. Über einen Antrieb wird ein erstes Steuerelement so beaufschlagt, dass dieses rotatorisch bewegt wird. Bei dieser Drehbewegung werden auf dem Steuerelement befindliche Schaltnocken so verlagert, dass die Fadenklemm- und die Fadenschneideinrichtung betätigt werden. Das zweite Steuerelement wird durch den zweiten Antrieb ebenfalls rotatorisch angetrieben. Durch die Drehbewegung kreuzen die Arme eines auf dem zweiten Steuerelement angeordneten Fadenzubringers die jeweils zwischen den Fadenklemmeinrichtungen und dem Spleißprisma verlaufenden Fadenstränge des Ober- und Unterfadens und ziehen dabei die freien Fadenenden aus den Halte- und Auflöseröhrchen.

Bei allen bisher bekannten Fadenverbindungsvorrichtungen weist die jeweilige Fadenschneideinrichtung oberhalb und unterhalb des Spleißkanals zwei Scherenelemente auf, die relativ zueinander beweglich gelagert sind. Die Scherenelemente verfügen dabei jeweils über eine Schneidkante zwischen denen der abzulängende Faden positioniert und schließlich geschnitten wird. Ein Verschleiß der Scherenelemente tritt lediglich in diesem Bereich auf. Daraus resultieren relativ geringe Standzeiten für die Scherenelemente.

Ein erster Aspekt der Erfindung betrifft daher Scherenelemente für eine Fadenschneideinrichtung einer Fadenverbindungsvorrichtung zum knotenfreien Verbinden zweier Fadenenden, mit jeweils einer Fadenschneidvorrichtung oberhalb und unterhalb eines Spleißkanals der Fadenverbindungsvorrichtung, umfassend jeweils zwei Scherenelemente, die jeweils eine Schneidkante aufweisen und die zum Ablängen der Fadenenden relativ zueinander beweglich gelagert sind.

Die vorgeschlagene Fadenverbindungsvorrichtung zeichnet sich dadurch aus, dass wenigstens ein Scherenelement zur Ausbildung zweier symmetrischer Schneidkanten ausgebildet ist und dass beide Schneidkanten eines Scherenelements zum Ablängen des Fadens geeignet sind.

Ein Scherenelement wird so ausgebildet, dass ein Scherenelement mit zwei symmetrischen Schneidkanten versehen werden kann, wobei als Schneidkante ein lokal begrenzter Bereich verstanden wird, der scharfkantig ausgebildet und geeignet ist, den Faden abzulängen. Abgelängt werden kann der Faden durch Schneiden oder Quetschen und/oder Reißen. Im Rahmen der Erfindung sind sämtliche Varianten denkbar, wie der Faden gekürzt werden kann.

Die Vorteile der Erfindung kommen besonders zum Tragen, wenn beide Scherenelemente einer Fadenschneideinrichtung mit zwei symmetrischen Schneidkanten versehen sind, so dass die Standzeit der Scherenelemente verdoppelt werden kann. Wenn bisher aufgrund von Verschleiß oder Beschädigung der Schneidkante das Scherenelement respektive die Scherenelemente ausgetauscht werden mussten, können nun die Scherenelemente durch ein um 180 Grad versetztes Neueinlegen weiterverwendet werden.

Dabei ist es im Rahmen der Erfindung denkbar, dass entweder das Scherenelement symmetrisch ausgestaltet ist, so dass sich zwei symmetrische Schneidkanten ergeben, oder dass das Scherenelement selbst nicht symmetrisch ausgebildet sein muss, um zwei symmetrische Schneidkanten aufweisen zu können. In diesem Fall muss das nicht-symmetrische Scherenelement nach dem Wenden anders befestigt werden, um zu gewährleisten, dass die Schneidkante immer an der vorbestimmten gleichen Position montiert ist.

Während im Stand der Technik die Scherenelemente respektive ihre Schneidkanten nicht symmetrisch ausgebildet sind und daher lediglich jedes Scherenelement nur eine Schneidkante aufweist, muss nach dem Ausfall eines oder beider Scherenelemente durch Verschleiß oder Beschädigung unmittelbar Ersatz vorhanden sein, da ansonsten die Arbeitsstelle in Stillstand gesetzt werden muss.

Im normalen Spulbetrieb kommt lediglich jeweils eine Schneidkante eines Scherenelements zum Einsatz, um den Faden zu trennen. Das heißt, beide Scherenelemente einer Fadenschneideinrichtung weisen jeweils eine Schneidkante auf, die einander zugewandt und relativ zueinander beweglich gelagert sind. Zwischen diesen Schneidkanten wird der abzulängende Faden positioniert und durch Zustellung der Scherenelemente mit ihren Schneidkanten gekürzt. Kann der Faden nicht mehr ordnungsgemäß abgelängt werden, weil die Schneidkanten nicht mehr ausreichend scharf sind oder gar eine Beschädigung aufweisen, können die Scherenelemente entnommen und durch ein versetzten Neueinlegen weiterverwendet werden. Nun ist die bislang ungenutzte Schneidkante im Einsatz.

In einer vorteilhaften Ausgestaltung sind die Scherenelemente aus Keramik gefertigt.

Um die Standzeiten solcher Scherenelemente maximal auszubilden, können die Scherenelemente aus Keramik hergestellt werden. Keramik bietet den Vorteil reibungsresistent zu sein und durch die symmetrische Ausbildung der Scherenelemente mit jeweils zwei Schneidkanten wird die Standzeit keramischer Scherenelemente weiter verbessert.

Hinzu kommt, dass keramische Scherenelemente aufgrund der Materialeigenschaften relativ spröde und somit anfällig für Stoßbelastungen sind, die in einer Beschädigung der Schneidkante resultieren kann. Auch für derartige Fälle ist die zweite Schneidkante von Vorteil, um eine eventuell beschädigte Schneidkante sofort ersetzen zu können.

Alternativ sind die Scherenelemente aus Stahl gefertigt.

Die Scherenelemente können aus Stahl gefertigt werden. Dieser Werkstoff ist kostengünstiger und stoßunempfindlicher als beispielsweise ein keramischer Werkstoff. Die symmetrische Ausgestaltung der Scherenelemente mit zwei Schneidkanten verdoppelt auch hier die Standzeit der Scherenelemente.

Ein zweiter Aspekt der Erfindung betrifft daher eine Fadenverbindungsvorrichtung zum knotenfreien Verbinden zweier Fadenenden, mit jeweils einer Fadenschneideinrichtung oberhalb und unterhalb des Spleißkanals, umfassend zwei Scherenelemente, die jeweils eine Schneidkante aufweisen und die zum Ablängen der Fadenenden relativ zueinander beweglich gelagert sind.

Es wird eine Fadenverbindungsvorrichtung vorgeschlagen, bei der wenigstens ein Scherenelement nach einem der vorstehend beschriebenen Ausführungsformen ausgebildet ist.

Damit können die in diesem Zusammenhang beschriebenen Vorteile und Wirkungen erreicht werden. Werden beide Fadenschneideinrichtungen mit zwei erfindungsgemäßen Scherenelementen versehen, so bringt eine derartige Ausbildung der Fadenverbindungsvorrichtung den großen Vorteil, dass durch eine signifikante Erhöhung respektive Verdopplung der Standzeiten der Scherenelemente die Kosten zum Betreiben der Fadenverbindungsvorrichtung insgesamt gesenkt werden können. Fertigungstechnisch ist es günstiger, ein Scherenelement mit zwei Schneidkanten zu fertigen, als zwei Scherenelemente mit jeweils einer Schneidkante. Darüber hinaus werden wertvolle Ressourcen gespart.

Die vorteilhafte Ausbildung der Fadenverbindungsvorrichtung mit derart ausgestalteten Schneidelementen der Fadenschneideinrichtung ist einfach in der Umsetzung und gewährleitet stets eine zuverlässige und qualitativ hochwertige Fadenverbindung.

Prinzipiell können die Scherenelemente in einer Fadenschneideinrichtung einer beliebigen Fadenverbindungsvorrichtung mit geschlossenem oder offenen Spleißkanal verwendet werden. In einer vorteilhaften Ausbildung ist die Fadenverbindungsvorrichtung als Rotationsspleißer ausgebildet.

Der Rotationsspleißer verfügt über eine Anordnung rotatorischer Steuerelemente um einen zentralen Punkt, wodurch er einen äußerst geringen Platzbedarf aufweist und raumsparend ausgebildet werden kann. Die Fadenschneideinrichtungen mit den Scherenelementen sind unter- und oberhalb des Spleißprismas angeordnet und werden durch rotatorisch bewegliche Schaltnocken betätigt.

In einer weiteren alternativen Ausgestaltung ist die Fadenverbindungsvorrichtung als Linearspleißer ausgebildet.

Auch bei dieser Fadenverbindungsvorrichtung ist beabstandet zum Spleißprisma unter- und oberhalb desselben jeweils eine Fadenschneideinrichtung vorgesehen. Über einen Schrittmotor wird beispielsweise ein Steuersegment beaufschlagt, welches sowohl den Deckel als auch die Fadenklemm- und schneideinrichtung betätigt.

### Bevorzugt ist die Fadenverbindungsvorrichtung als Friktionsspleißer ausgebildet

Der Friktionsspleißer kann ebenfalls stromab- und stromaufwärts des Spleißprismas eine Fadenschneideinrichtung umfassen, die erfindungsgemäß ausgebildet ist.

Ein dritter Aspekt der Erfindung betrifft daher eine Auflaufspulen herstellende Textilmaschine mit Fadenverbindungsvorrichtungen zum knotenfreien Verbinden zweier Fadenenden.

Die Auflaufspulen herstellende Textilmaschine zeichnet sich dadurch aus, dass mindestens eine Fadenverbindungsvorrichtung nach einer der vorstehend beschriebenen Ausführungsformen ausgebildet ist.

Durch eine derartige Ausgestaltung der Fadenverbindungsvorrichtungen werden einerseits die Kosten zum Betreiben derselben reduziert, weil die Scherenelemente durch eine entsprechende mit zwei symmetrischen Schneidkanten versehene Ausgestaltung und Neu-Positionierung in der Fadenschneideinrichtung der Fadenverbindungsvorrichtung doppelt so lange verwendet werden können, während qualitativ keine Beeinträchtigungen der Spleißverbindungen durch den längeren Einsatz der Scherenelemente auftreten.

Die Fadenverbindungsvorrichtung ist dabei sowohl bei Arbeitsstellen, die mit einem offenen Fadenlaufweg ausgestattet sind, als auch insbesondere bei Arbeitsstellen, die über einen geschlossenen Fadenleitkanal verfügen, vorteilhaft einsetzbar. Die Fadenverbindungsvorrichtung kann entweder als eine Fadenverbindungsvorrichtung mit einem Deckelelement ausgebildet sein oder über ein so genanntes offenes Spleißprisma verfügen. Ebenso kann eine solche Fadenverbindungsvorrichtung bei Textilmaschinen wie Luftspinnmaschinen oder Spulmaschinen Verwendung finden, welche eine mehrere Arbeitsstellen oder eine nur einer Arbeitsstelle zugeordnete Fadenverbindungsvorrichtung aufweisen.

Ein vierter Aspekt der Erfindung betrifft ferner ein Verfahren zur Herstellung von Schneidelementen für eine Fadenverbindungsvorrichtung nach einer der vorstehenden beschriebenen Ausführungsformen.

Das vorgeschlagene Verfahren zeichnet sich dadurch aus, dass ein Scherenelement zur Ausbildung zweier symmetrischer Schneidkanten ausgebildet wird, und dass beide Schneidkanten eines Scherenelements derart präpariert werden, dass sie zum Ablängen des Fadens geeignet sind.

Dadurch, dass mindestens ein Scherenelement mit zwei Schneidkanten ausgebildet ist, wird insgesamt das Scherenelement umfassender genutzt. Ein sparsamerer Umgang mit wertvollen Ressourcen ist positiv zu bewerten. Dabei kann zur Herstellung des Scherenelements auf die üblichen bekannten Herstellungsverfahren zurückgegriffen werden, selbiges gilt, um die Schneidkanten der Scherenelemente zu bearbeiten, hier kann beispielsweise geschliffen, gesandstrahlt oder dergleichen werden. Wichtig im Rahmen der Erfindung ist, dass mittels der Schneidkanten der Faden abgelängt werden kann.

Weitere Merkmale und Vorteile der Erfindung ergeben sich aus der nachfolgenden Beschreibung von bevorzugten Ausführungsbeispielen der Erfindung, anhand der Figuren und Zeichnungen, die erfindungswesentliche Einzelheiten zeigen, und aus den Patentansprüchen. Die einzelnen Merkmale können je einzeln für sich oder zu mehreren in beliebiger Kombination bei einer bevorzugten Ausführungsform der Erfindung verwirklicht sein.

Bevorzugte Ausführungsbeispiele der Erfindung werden nachfolgend anhand der beigefügten Zeichnungen näher erläutert.
- Figur 1: in Seitenansicht eine Arbeitsstelle einer Spulmaschine mit einer Fadenverbindungsvorrichtung;
- Figur 2: schematische Darstellung der Fadenverbindungsvorrichtung mit erfindungsgemäß ausgebildeten Scherenelementen;
- Figur 3: schematische Darstellung der Fadenklemm- und schneideinrichtung;
- Figur 4: schematische Darstellung eines Scherenelementsatzes mit zwei Schneidkanten.

In Figur 1 ist in Vorderansicht schematisch eine insgesamt mit der Bezugszahl 1 gekennzeichnete Auflaufspulen herstellende Textilmaschine, im Ausführungsbeispiel eine Spulmaschine, dargestellt.

Derartige Spulmaschinen 1 weisen üblicherweise zwischen ihren (nicht dargestellten) Endgestellen eine Vielzahl gleichartiger Arbeitsstellen 2 auf, auf denen, wie bekannt und daher nicht näher erläutert, Kopse 3, die beispielsweise auf einer Ringspinnmaschine produziert wurden, zu großvolumigen Kreuzspulen 4 umgespult werden.

Nach ihrer Fertigstellung werden diese Kreuzspulen 4 mittels eines selbsttätig arbeitenden Serviceaggregates, vorzugsweise eines (nicht dargestellten) Kreuzspulenwechslers, auf eine maschinenlange Kreuzspulentransporteinrichtung 5 übergeben und zu einer maschinenendseitig angeordneten Spulenverladestation oder dergleichen transportiert.

Solche Spulmaschinen 1 weisen üblicherweise außerdem eine Logistikeinrichtung in Form eines Spulen- und Hülsentransportsystems 6 auf, in dem, auf Transporttellern 7 in vertikaler Ausrichtung, Kopse 3, beziehungsweise Leerhülsen umlaufen. Von diesem Spulen- und Hülsentransportsystem 6 sind in Figur 1 lediglich die Kopszuführstrecke 8, die reversierend antreibbare Speicherstrecke 9, eine der zu den Arbeitsstellen 2 führenden Quertransportstrecken 10 sowie die Hülsenrückführstrecke 11 dargestellt.

Des Weiteren verfügen solche Spulmaschinen 1 in der Regel über eine (nicht dargestellte) Zentralsteuereinheit, die über einen Maschinenbus sowohl mit den Arbeitsstellenrechnern 12 der einzelnen Arbeitsstellen 2 als auch mit einer Steuereinrichtung des Serviceaggregates verbunden ist.

Wie vorstehend bereits angedeutet, werden die angelieferten Spinnkopse 3 in den Abspulstellungen AS, die sich jeweils im Bereich der Quertransportstrecken 10 an den Arbeitsstellen 2 befinden, zu großvolumigen Kreuzspulen 4 umgespult.

Die einzelnen Arbeitsstellen 2 verfügen zu diesem Zweck, wie bekannt und daher nur angedeutet, über verschiedene Einrichtungen, die einen ordnungsgemäßen Betrieb dieser Arbeitsstellen gewährleisten. Diese Einrichtungen sind beispielsweise eine um eine erste Schwenkachse 13 begrenzt drehbare Saugdüse 14 zum Handhaben eines Oberfadens 15, ein um eine zweite Schwenkachse 16 drehbares Greiferrohr 17 zum Handhaben eines Unterfadens 18 sowie eine Fadenverbindungseinrichtung 19, in die Ober- und Unterfaden 15, 18 zur Durchführung eines Fadenverbindungsvorgangs eingelegt werden.

Solche Arbeitsstellen 2 verfügen in der Regel außerdem über weitere, nicht näher dargestellte Einrichtungen, wie einen Fadenspanner, einen Fadenreiniger, eine Paraffiniereinrichtung, eine Fadenschneideinrichtung, einen Fadenzugkraftsensor sowie einen Unterfadensensor.

Das Wickeln der Kreuzspulen 4 erfolgt auf Spulvorrichtungen 20. Derartige Spulvorrichtungen 20 verfügen unter anderem über einen Spulenrahmen 21, der um eine dritte Schwenkachse 22 beweglich gelagert ist und eine Einrichtung zum drehbaren Haltern einer Kreuzspulenhülse aufweist. Während des Spulprozesses liegt die im Spulenrahmen 21 frei drehbar gelagerte Kreuzspule 4 mit ihrer Oberfläche auf einer Spulenantriebstrommel 23 und wird von dieser über Reibschluss mitgenommen.

Die Figur 2 zeigt eine Fadenverbindungsvorrichtung 19, die in diesem Ausfühungsbeispiel als Rotationsspleißer ausgebildet ist, in Draufsicht.

Wie ersichtlich, weist die Fadenverbindungsvorrichtung 19 als zentrales Bauteil einen Luftverteilerkörper 24 auf, der unter anderem mit Aufnahmebohrungen 25 für Halte- und Auflöseröhrchen 26 sowie mit Anschlussbohrungen 27 zur Zuführung von Druckluft ausgestattet ist.

Auf dem Luftverteilerkörper 24, der einen kreisrunden Außenumfang aufweist, ist ein Spleißprisma 28 angeordnet, das über einen Spleißkanal 29 verfügt, der über die Anschlussbohrung 27 pneumatisch beaufschlagbar ist.

Auf dem Außenumfang des Luftverteilerkörpers 24 sind, begrenzt drehbar, Steuerelemente 30, 31 gelagert, die auf einem Teil ihres Außenumfangs jeweils eine Verzahnung 32, 33 aufweisen. Die Verzahnung 33 des zweiten Steuerelementes 31 kämmt beispielsweise mit einem Ritzel 34B, das auf der Motorwelle eines als Schrittmotor 35 ausgebildeten Einzelantriebes angeordnet ist. Der zweite Schrittmotor 35 ist dabei seinerseits über eine Steuerleitung 36B an den Arbeitsstellenrechner 12 der betreffenden Arbeitsstelle 2 angeschlossen. Das zweite Steuerelement 31 ist außerdem mit einem Fadenzubringer 37 ausgestattet, der im Bedarfsfall die zu verspleißenden Fadenenden ordnungsgemäß im Spleißkanal 29 des Spleißprismas 28 positioniert.

Das erste Steuerelement 30 weist eine Verzahnung 32 auf, die mit einem Ritzel 34A korrespondiert, das auf der Motorwelle eines ersten Schrittmotors 38 angeordnet ist, der seinerseits über eine Steuerleitung 36A an den Arbeitsstellenrechner 12 der Arbeitsstelle 2 angeschlossen ist.

Das Steuerelement 30 ist außerdem mit ersten und zweiten Schaltnocken 39, 40 ausgestattet, die der Betätigung von Fadenschneideinrichtungen 41A, 41B bzw. der Betätigung von Fadenklemmeinrichtungen 42A, 42B dienen.

Über die beiden ersten Schaltnocken 39 werden dabei die Fadenschneideinrichtungen 41A bzw. 41B angesteuert, während die beiden zweiten Schaltnocken 40 der Betätigung der Fadenklemmeinrichtungen 42A bzw. 42B dienen.

Die Figur 3 zeigt in perspektivischer Darstellung eine Trageinrichtung 43 mit zwei Lagerflächenabschnitten 44 und 45 auf. Auf dem ersten Lagerflächenabschnitt 44 ist eine Fadenschneideinrichtung 41 installiert, während der benachbarte zweite Lagerflächenabschnitt 45 eine Fadenklemmeinrichtung 42 trägt.

Wie an sich bekannt, weist die Fadenschneideinrichtung 41 zwei Scherenelemente 46 auf, wovon ein Scherenelement 46 eine stationär angeordnete Schneidkante 47 und ein Scherenelement 46 eine beweglich gelagerte Schneidkante 48 umfasst, wobei an die Schneidkante 48 ein Schaltbolzen 49 angeschlossen ist, der im Einbauzustand der Trageinrichtung 43 mit einem der auf dem ersten Steuerelement 30 angeordneten ersten Schaltnocken 39 korrespondiert und dabei dafür sorgt, dass ein zwischen den Schneidkanten 47, 48 der Fadenschneideinrichtung 41 liegendes Fadenende auf eine optimale Länge geschnitten wird.

Die auf der Lagerfläche 45 der Trageinrichtung 43 befestigte Fadenklemmeinrichtung 42 verfügt über einen stationären Klemmbacken 50 sowie einen beweglich gelagerten Klemmbacken 51, wobei der beweglich gelagerte Klemmbacken 51 mit einem Schaltbolzen 52 ausgestattet ist.

Der Schaltbolzen 52 wird im Einbauzustand der Trageinrichtung 43 durch einen der auf dem ersten Steuerelement 30 angeordneten zweiten Schaltnocken 40 beaufschlagt, mit der Folge, dass ein zwischen den Klemmbacken 50, 51 liegendes Fadenende stets sicher fixiert wird.

Figur 4 zeigt eine schematische Darstellung eines Scherenelementsatzes 46, in dem beide Scherenelemente 46 mit jeweils zwei symmetrischen Schneidkanten 47, 48 ausgebildet sind.

### Bezugszeichenliste

- **1**: Auflaufspulen herstellende Textilmaschine
- **2**: Arbeitsstellen
- **3**: Kopse
- **4**: Kreuzspulen
- **5**: Kreuzspulentransporteinrichtung
- **6**: Spulen- und Hülsentransportsystem
- **7**: Transportteller
- **8**: Kopszuführstrecke
- **9**: Speicherstrecke
- **10**: Quertransportstrecke
- **11**: Hülsenrückführstrecke
- **12**: Arbeitsstellenrechner
- **13**: erste Schwenkachse
- **14**: Saugdüse
- **15**: Oberfaden
- **16**: zweite Schwenkachse
- **17**: Greiferrohr
- **18**: Unterfaden
- **19**: Fadenverbindungseinrichtung
- **20**: Spulvorrichtung
- **21**: Spulenrahmen
- **22**: dritte Schwenkachse
- **23**: Spulenantriebstrommel
- **24**: Luftverteilerkörper
- **25**: Aufnahmebohrungen
- **26**: Halte- und Auflöseröhrchen
- **27**: Anschlussbohrungen
- **28**: Spleißprisma
- **29**: Spleißkanal
- **30**: erstes Steuerelement
- **31**: zweites Steuerelement
- **32**: Verzahnung
- **33**: Verzahnung
- **34**: Ritzel
- **35**: zweiter Schrittmotor
- **36**: Steuerleitung
- **37**: Fadenzubringer
- **38**: erster Schrittmotor
- **39**: erste Schaltnocken
- **40**: zweite Schaltnocken
- **41**: Fadenschneideinrichtungen
- **42**: Fadenklemmeinrichtungen
- **43**: Trageinrichtung
- **44**: erster Lagerflächenabschnitt
- **45**: zweiter Lagerflächenabschnitt
- **46**: Scherenelement
- **47**: stationäre Schneidkante
- **48**: bewegliche Schneidkante
- **49**: Schaltbolzen
- **50**: stationäre Klemmbacken
- **51**: beweglicher Klemmbacken
- **52**: Schaltbolzen

## Patentansprüche

1. Scherenelemente (46) für eine Fadenschneideinrichtung (41) einer Fadenverbindungsvorrichtung (19) zum knotenfreien Verbinden zweier Fadenenden, mit jeweils einer Fadenschneideinrichtung (41) oberhalb und unterhalb eines Spleißkanals (29) der Fadenverbindungsvorrichtung (19), umfassend jeweils zwei Scherenelemente (46), die jeweils eine Schneidkante (47, 48) aufweisen und die zum Ablängen der Fadenenden relativ zueinander beweglich gelagert sind,
**dadurch gekennzeichnet,**
**dass** wenigstens ein Scherenelement (46) zur Ausbildung zweier symmetrischer Schneidkanten (47, 48) ausgebildet ist, und
**dass** beide Schneidkanten (47, 48) eines Scherenelements (46) zum Ablängen des Fadens geeignet sind.

2. Scherenelemente (46) für eine Fadenschneideinrichtung (41) nach Anspruch 1, **dadurch gekennzeichnet, dass** die Scherenelemente (46) aus Keramik gefertigt sind.

3. Scherenelemente (46) für eine Fadenschneideinrichtung (41) nach Anspruch 1, **dadurch gekennzeichnet, dass** die Scherenelemente (46) aus Stahl gefertigt sind.

4. Fadenverbindungsvorrichtung (19) zum knotenfreien Verbinden zweier Fadenenden, mit jeweils einer Fadenschneideinrichtung (41) oberhalb und unterhalb des Spleißkanals (29), umfassend zwei Scherenelemente (46), die jeweils eine Schneidkante (47, 48) aufweisen und die zum Ablängen der Fadenenden relativ zueinander beweglich gelagert sind,
**dadurch gekennzeichnet,**
die Fadenverbindungsvorrichtung (19) wenigstens ein Scherenelement (46) umfasst, dass nach wenigstens einem der Ansprüche 1 bis 3 ausgebildet ist.

5. Fadenverbindungsvorrichtung (19) zum knotenfreien Verbinden zweier Fadenenden nach Anspruch 4, **dadurch gekennzeichnet, dass** die Fadenverbindungsvorrichtung (19) als Rotationsspleißer ausgebildet ist.

6. Fadenverbindungsvorrichtung (19) zum knotenfreien Verbinden zweier Fadenenden nach Anspruch 4, **dadurch gekennzeichnet, dass** die Fadenverbindungsvorrichtung (19) als Linearspleißer ausgebildet ist.

7. Fadenverbindungsvorrichtung (19) zum knotenfreien Verbinden zweier Fadenenden nach Anspruch 4, **dadurch gekennzeichnet, dass** die Fadenverbindungsvorrichtung (19) als Friktionsspleißer ausgebildet ist.

8. Auflaufspulen herstellende Textilmaschine (1) mit Fadenverbindungsvorrichtungen (19) zum knotenfreien Verbinden zweier Fadenenden,
**dadurch gekennzeichnet,**
**dass** mindestens eine Fadenverbindungsvorrichtung (19) nach Anspruch 4 ausgebildet ist.

9. Verfahren zur Herstellung von Schneidelementen (46) für eine Fadenverbindungsvorrichtung (19) nach Anspruch 1,
**dadurch gekennzeichnet,**
**dass** wenigstens ein Scherenelement (46) zur Ausbildung zweier symmetrischer Schneidkanten (47, 48) ausgebildet wird, und
**dass** beide Schneidkanten (47, 48) eines Scherenelements (46) derart präpariert werden, dass sie zum Ablängen des Fadens geeignet sind.
